# EUROPÄISCHE PATENTSCHRIFT

(11) **EP 3 805 506 B1**
(45) Veröffentlichungstag und Bekanntmachung des Hinweises auf die Patenterteilung: **29.01.2025**
(21) Anmeldenummer: 20000363.0
(22) Anmeldetag: 02.10.2020
(51) Int. Cl.: E06B 1/34, E06B 1/60, E06B 1/68, E06B 1/62

(54) **FENSTERVERBUND UND VERFAHREN ZUM EINBAU DES FENSTERVERBUNDES**
WINDOW COMPOSITE AND METHOD FOR INSERTING THE WINDOW COMPOSITE
ENSEMBLE FENÊTRE ET PROCÉDÉ D'INSTALLATION D'UN ENSEMBLE FENÊTRE

(30) Priorität: 11.10.2019 DE 102019007280; 11.10.2019 DE 202019004302 U
(43) Veröffentlichungstag der Anmeldung: 14.04.2021
(73) Patentinhaber: Soltkahn AG, 14199 Berlin (DE)
(72) Erfinder: Soltkahn, Tassilo, 14199 Berlin (DE)
(74) Vertreter: ETL IP Patent- und Rechtsanwaltsgesellschaft mbH

(56) Entgegenhaltungen:
- CN-A- 107 165 538
- FR-A1- 2 838 154
- FR-A1- 2 955 884
- FR-B1- 2 838 154
- NL-A- 7 513 201

## Beschreibung

Die Erfindung betrifft den Einbau eines Fensterverbundes und ein Fensterverbund bestehend mindestens aus einem Fensterrahmenprofil, einem Fensterflügelprofil mit Verglasung und einem außen und seitlich umlaufenden Formkörper insbesondere Gebäude.

Zu den bekanntesten Einbauverfahren für Fenster mit Fensterrahmenprofil zählen der Innenanschlag, bei dem das Fensterrahmenprofil außen mindestens teilweise überdeckt wird, und der stumpfe Anschlag des Fensterrahmenprofils an die Laibung. Bei größeren Fenstern erfolgt zusätzlich eine Fixierung des Fensterrahmenprofils im Bereich der Brüstung und des Sturzes.

Zur Abdichtung der Fuge zwischen Fensterrahmenprofil und Baukörper werden Anputzdichtleisten und Fugendichtbänder eingesetzt, in einigen Fällen auch Acryl oder Silikon.

Dabei geht es um die dauerhafte luftdichte innere Abdichtung, um die Raumluft von der Außenluft zu trennen und außen um die dauerhafte Schlagregendichtung.

Die einzelnen Arbeiten werden dabei von unterschiedlichen Gewerken vorgenommen und werden begleitet von einem mehrfachen Entfernen der Fensterprofile mit der Verglasung und damit auch der Schutzfolie. Ferner vollziehen sich die Arbeiten nicht staubfrei, so dass Abdichtungen nicht richtig haften, ein hoher Reinigungsaufwand während und nach Baufertigstellung betrieben werden muss und Beschädigungen der Profile infolge sich lösender Abdeckfolie nicht ausbleiben.

Die CN 107 165 538 B stellt ein Fenster-Wand-Querverbindungs-Zusatzsystem zur Verfügung, das die thermoakustische Leistung von Außenfenstern fördert. Die Probleme der Luft-, Wasser- und Schallleckage sowie von Kältebrücken, die durch die Verminderung der Dichtungswirkung der Querverbindung zwischen einem Außenfenster und einem Wandkörper entstehen, werden gelöst. Das Fenster-Wand-Querverbindungssystem umfasst eine Außenschale, eine Stahlplatte und eine erste Dämpfungsrippe, und die Außenschale, die Stahlplatte und die erste Dämpfungsrippe sind nacheinander an der Fenster-Wand-Querverbindungsposition von außen nach innen angeordnet.

Die FR 2 838 154 A1 beschreibt eine Abdeckleiste für die Fuge zwischen feststehendem Tür-/Fensterrahmen und einer Wand und ist so konzipiert, dass sie direkt oder über ein Distanzstück auf den Kopf einer Befestigungsschraube passt Ein Fugenabdeckband besteht aus einem Profil, das den Spalt zwischen einer Wand und einer festen Zarge abdeckt und auf den Kopf einer Schraube in der festen Zarge passt, entweder direkt oder über ein Distanzstück, das den Abstand zwischen der Zarge und der Außenfläche der Wand ausgleicht. Die Abdeckleiste verfügt über zwei Befestigungskanäle und ist bei Verwendung eines Abstandshalters mit diesem durch einen Clip verbunden.

Die NL 7 513 201 A beschreibt ein Profil bestehend aus Aluminium oder einem anderen leichten Material mit einem hohlen geschlossenen Grundabschnitt mit Vorsprüngen, Flanschen usw. zum Anbringen von Dichtungen und Verbindern. An der Außenkante einer oder beider seiner gegenüberliegenden Stirnseiten weist das Profil eine nach vorn offene Nut auf, die zwischen der Stirnseite und der Außenseite liegt. In der Nähe der Nutmündung sind Mittel zum Anbringen von Leisten, Stützen usw. vorgesehen. Die Nut kann durch die Wandung eines rechteckigen Grundprofils und einem an diesem angesetzten T-Profilflansch gebildet sein. Die Mittel zum Anbringen der Leisten etc. können aus dünnen Rippen bestehen, die sich von den Nutwänden erstrecken.

Das Verfahren gemäß FR 2 955 884 A1 beinhaltet das Platzieren von Befestigungseinheiten auf Beinen von Befestigungselementen, z.B. Schrauben. Eine Außenfläche eines Türrahmens ist über die Befestigungselemente an Wänden einer Kreuzungsöffnung hinaus verlängert. Abdeckungen einer Traverse, einer Stütze und Pfosten sind an den Wänden der Öffnung befestigt, die zwischen der Außenseite des Türrahmens und einer Seite der Wand an einer Seite eines Außenraums kreuzt. Ein Blatt der Abdeckungen ist auf einer Fläche vorgesehen, in der eine Einlage befestigt ist. Der Liner wird gegen eine Wand der Kreuzungsöffnung gelegt und zwischen der Wand und dem Blech geklebt.

Aufgabe der Erfindung ist es, Fenster mit Fensterflügelrahmen und Fensterrahmenprofilen einschließlich von ggf. Geländern und Rollladen bzw. Rollladenschienen und Abdichtungen -nachstehend als Fensterverbund - bezeichnet industriell vorzufertigen, diese Fensterverbünde in schützender Abdeckfolie anzuliefern und unter Berücksichtigung der o.a. Wirkungsweise der Abdichtungen einzubauen.

Gelöst wird diese Aufgabe mit den Merkmalen des Anspruches 1. Ein Verfahren zum Einbau des Fensterverbundes beschreibt Anspruch 10.

Bei einem Fensterverbund bestehend mindestens aus einem Fensterrahmenprofil und mindestens einem Fensterflügelprofil mit Verglasung, wobei das Fensterrahmenprofil montiert einen stumpfen Anschlag an die Laibung, Brüstung und Sturz mit einer Fuge aufweist und die Fuge zwischen dem Fensterrahmenprofil und dem Baukörper abgedichtet ist, wobei das Fensterrahmenprofil einen außen und seitlich umlaufenden Formkörper aufweist und mit diesem verbunden ist, wobei der Formkörper bei eingesetztem Fensterverbund die Fuge sowie Teile des Bauwerkes und Teile des Fensterverbundes flächig von außerhalb des Baukörpers abdeckt, der Formkörper eine Verbindung zum Fensterrahmenprofil aufweist und mindestens mit der Laibung verbindbar ist, wird vorgeschlagen, dass zur Fixierung des Fensterrahmenprofils am Bauwerk im Bereich der Brüstung ein T-Teil mit dem Formkörper verbunden ist, das über zwei Anschlussbohrungen verfügt, eine für das Fensterrahmenprofil und eine für die Laibung.

Der umlaufende Formkörper ist bevorzugt ein Hohlprofil, das eine ebene Fläche gerichtet zum Bauwerk aufweist und einen rechteckigen oder quadratischen oder halbkreisförmigen oder prismatischen Querschnitt besitzt. Damit kann bei Aufrechterhaltung der Funktion des umlaufenden Formkörpers, nämlich Anschlag und Abdichtung zu sein, auf unterschiedliche Anforderungen in Bezug auf die Architektur reagiert werden
Um Korrosion durch Schwitzwasser im Hohlprofil zu vermeiden, kann das Hohlprofil ausgeschäumt sein.

Bei einer vorteilhaften Ausgestaltung wird zwischen dem Formkörper und dem Bauwerk umlaufend mindestens ein Dichtungsband, vorzugsweise ein Kompriband, zur Abdichtung und zum Bauwerksausgleich angeordnet.

Um unterschiedlichen Anforderungen des Fensters zu entsprechen wie z.B. die Anordnung von Rolladenschienen, ist vorgesehen, dass die Verbindung zwischen dem Fensterrahmenprofil und dem Formkörper in der Länge verstellbar ist. Durch die Längenverstellung ist der Abstand zwischen dem Fensterrahmenprofil und dem Formkörper einstellbar für dazwischen angeordnete weitere Teile des Fensterverbundes wie Rollladenschienen.

Das zur Verbindung zwischen dem Formkörper, dem Fensterrahmenprofil und mindestens der Laibung eingesetzte T-Teil, das zwei Anschlussbohrungen - eine für das Fensterrahmenprofil und eine für mindestens die Laibung - aufweist, wird mit dem Kopfsteg des T-Teils durch einen Schlitz in den Hohlprofil eingeschoben und hintergreift durch eine Drehung das Hohlprofil.

Zu Transportzwecken sieht eine weitere Ausgestaltung des T-Teils vor, dass der Steg mit den Anschlussbohrungen ein Knickgelenk aufweist. So lässt sich dieser beim Transport abknicken und ragt nicht über das Fensterrahmen- bzw. Fensterprofil hinaus. Er stört dann auch nicht bei der Verpackung des Fensterverbundes mit der Abdeckfolie.

Das Verfahren zum Einbau des vorgenannten Fensterverbundes ist in Anspruch 10 definiert und sieht vor, dass der Fensterverbund industriell vorgefertigt und mit einer Abdeckfolie versehen zur Baustelle transportiert wird und von der Aussenseite des Bauwerkes in die vorgesehene Fensteröffnung unter Beibehaltung einer Fuge zwischen mindestes der Laibung und dem Fensterrahmenprofil eingeschoben wird, bis der umlaufende Formkörper am Bauwerk anliegt, und in mindestens die Laibung eine Bohrung eingebracht wird über die die Verbindung zum Formkörper mindestens an der Laibung fixiert wird.

Nach der Fixierung des Fensterverbundes wird die Fuge zwischen dem Bauwerk und dem Fensterrahmenprofil ausgeschäumt und mit einer Illbruckband oder gleichwertigem gegenüber dem dann auf die Laibung aufzutragenden Innenputz abgedichtet.

Nach Abschluss der Putzarbeiten wird die schützende Abdeckfolie beginnend bei einer APU-Leiste entfernt.

Die Erfindung soll anhand der Zeichnungen erläutert werden. Es zeigen:
- Fig. 1: einen waagerechten Schnitt durch den installierten Fensterverbund,
- Fig. 2: einen Ausschnitt des installierten Fensterverbundes in einem senkrechten Schnitt mit Rolladen,
- Fig. 3: die Anordnung einer Fensterbank und
- Fig. 4: ein T-Teil als Anker zur Fixierung des Fensterrahmenprofils.

**Fig. 1** zeigt einen waagerechten Schnitt durch den im Bauwerk 1 installierten Fensterverbund, hier aufweisend ein Fensterrahmenprofil 2, ein Fensterflügelprofil 3 mit Verglasung 4, Rollladenschienen 9 und einen Formkörper 5 mit Dichtungsband 8, ein T-Teil 10, das mit dem Formkörper 5 verbunden ist und zwei Anschlussbohrungen 13, 14 besitzt, wobei über die Anschlussbohrung 13 eine Bolzenverbindung zum Fensterrahmenprofil 2 besteht und die Anschlussbohrung 14 zur Herstellung einer Bolzenverbindung zur Laibung des Bauwerkes 1 dient sowie ein Geländer 21.

Der Formkörper 5 läuft außen und seitlich um das Fensterrahmenprofil 2 herum und ist über das T-Teil mit dem Fensterrahmprofil 2 unter Einschluss der Rollladenschienen 9 verbunden, wobei der Formkörper 5 bei eingesetztem Fensterverbund die Fuge 7 zwischen dem Fensterrahmenprofil 2 und dem Bauwerk 1 sowie Teile des Bauwerkes 1 und Teile des Fensterverbundes flächig von außerhalb des Baukörpers 1 abdeckt. Der Formkörper deckt dabei nicht nur die Fuge 7 ab, sondern stellt gleichzeitig außen eine Fenstereinfassung dar.

Bevorzugt ist der Formkörper 5 ein ausgeschäumtes Hohlprofil, das eine ebene Fläche gerichtet zum Bauwerk 1 aufweist und ansonsten einen rechteckigen oder quadratischen -wie dargestellt- oder halbkreisförmigen oder prismatischen Querschnitt besitzt.

Das T-Teil 10 kann ein Knickgelenk 15 aufweisen, so dass es beim Transport nicht gegenüber dem Fensterrahmen- bzw. dem Fensterflügelprofil 2, 3 vorsteht.

Der Fensterverbund wird industriell vorgefertigt und mit einer Abdeckfolie versehen zur Baustelle transportiert. Hier wird der Fensterverbund in die Fensteröffnung des Bauwerkes 1 eingeschoben, bis das Formteil 5 mit der Dichtung 8 am Bauwerk 1 anliegt. Durch das Einbringen einer Bohrung mit Dübel in die Laibung lässt sich das aufgeklappte T-Teil 10 über die Anschlussbohrung 14 mit der Laibung verbinden. Derartige Verbindungen können in Abhängigkeit von der Fensterhöhe mehrfach angeordnet sein. Nach dem Ausschäumen der Fuge 7 mit PU-Schaum 17 werden innen die Abdichtbänder 18 angeordnet und der Innen- und Aussenputz 20 wird wie dargestellt aufgebracht.

Bis zu diesem Zeitpunkt befindet sich der Fensterverbund in der bei der Herstellung angeordneten Abdeckfolie. Nach dem Abschluss der Putzerarbeiten kann die Abdeckfolie beginnend bei einer APU-Leiste 19 entfernt werden, ohne dass zuvor Verunreinigungen oder Beschädigungen des Fensters zu befürchten wären.

Die **Fig. 2** und **3** zeigen lediglich andere Schnitte des Fensterverbundes im Bauwerk 1, wobei der vorab beschriebene grundsätzliche Aufbau und die Fixierung des Formkörpers auch hier gelten.

In **Fig. 3** wird eine Fixierung des Fensterrahmenprofils 2 am Bauwerk 1 im Bereich der Brüstung gezeigt, die lediglich einen Steg umfasst der über die zwei Anschlussbohrungen 13, 14 verfügt.

**Fig. 4** zeigt einen mit dem Hohlkörper verbundenen Befestigungsanker in Form eines T-Teils 10 zur Herstellung der Verbindungen innerhalb des Fensterverbundes und mit der Laibung in zwei Ansichten: oben mit Blick auf die Laibung und unten um 90° gedreht.

Das T-Teil 10 ist mit zwei Anschlussbohrungen 13, 14, eine für das Fensterrahmenprofil 2 und eine für die Laibung versehen. Bei einer bevorzugten Ausführung ist der Kopfsteg 11 des T-Teils 10 durch einen Schlitz in das Hohlprofil des Formteils 5 einschiebbar und hintergreift nach einer Drehung vorzugsweise um 90° das Hohlprofil von Innen.

Gleichzeitig werden die Anschlussbohrungen 13, 14, die sich im anderen Steg 12 befinden, in eine verbindbare Position mit dem Fensterrahmenprofil 2 und später mindestens mit der Laibung gebracht.

Ferner ist angedeutet, dass der Steg 12 mit den Anschlussbohrungen 13, 14 ein Knickgelenk 15 aufweisen kann, um dessen Länge beim Transport zu verkürzen. Er steht so beim Transport nicht vor.

Ferner ist im Steg 12 ein Längenversteller 16 angeordnet. Damit lässt sich die Verbindung zwischen dem Fensterrahmenprofil 2 und dem Formkörper 5 in der Länge verstellen in Abhängigkeit von der Dicke der dazwischen angeordneten Teile wie z.B. die in Fig. 1 dargestellten Rollladenschienen 9.

Mit dem vorgeschlagenen Fensterverbund und seiner Montage lässt sich ein sauberer und effektiver Fenstereinbau realisieren, bei dem die Gewerke nacheinander zum Einsatz kommen.

### Bezugszeichenliste

- 1: Bauwerk
- 2: Fensterrahmenprofil
- 3: Fensterflügelprofil
- 4: Verglasung
- 5: Formkörper
- 6: Schaum im Formkörper
- 7: Fuge
- 8: Dichtungsband (Kompriband)
- 9: Rollladenschiene
- 10: Befestigungsanker in Form eines T-Teils
- 11: Kopfsteg des T-Teils
- 12: Anderer Steg des T-Teils
- 13: Anschlussbohrung Fensterrahmenprofil
- 14: Anschlussbohrung Laibung / Brüstung
- 15: Knickgelenk
- 16: Längenversteller
- 17: PU-Schaum
- 18: Abdichtband innen (Illbruckband
- 19: APU-Leiste
- 20: Innen- bzw. Außenputz
- 21: Geländer

## Patentansprüche

1. Fensterverbund bestehend mindestens aus einem Fensterrahmenprofil (2) und mindestens einem Fensterflügelprofil (3) mit Verglasung (4), wobei das Fensterrahmenprofil (2) montiert einen Anschlag an Laibung, Brüstung und Sturz mit einer Fuge (7) zwischen dem Fensterrahmenprofil (2) und dem Baukörper (1) aufweist,
das Fensterrahmprofil (2) einen außen und seitlich umlaufenden Formkörper (5) aufweist und mit diesem verbunden ist, wobei der Formkörper (5) bei eingesetztem Fensterverbund die Fuge (7) sowie Teile des Bauwerkes (1) und Teile des Fensterverbundes flächig von außerhalb des Baukörpers (1) abdeckt, der Formkörper (5) eine Verbindung zum Fensterrahmenprofil (2) aufweist und mindestens mit der Laibung der Fensteröffnung des Bauwerkes (1) verbindbar ist, **dadurch gekennzeichnet, dass**
zur Fixierung des Fensterrahmenprofils (2) am Bauwerk (1) im Bereich der Brüstung ein T-Teil (10) mit dem Formkörper verbunden ist,
das über zwei Anschlussbohrungen (13, 14) verfügt, eine für das Fensterrahmenprofil (2) und eine für die Laibung.

2. Fensterverbund nach Anspruch 1, **dadurch gekennzeichnet, dass**
der Formkörper (5) ein Hohlprofil ist, welches eine ebene Fläche gerichtet zum Bauwerk (1) aufweist.

3. Fensterverbund nach Anspruch 2, **dadurch gekennzeichnet, dass**
das Hohlprofil einen rechteckigen oder quadratischen oder halbkreisförmigen oder prismatischen Querschnitt aufweist.

4. Fensterverbund nach Anspruch 2 oder 3, **dadurch gekennzeichnet, dass**
das Hohlprofil ausgeschäumt ist.

5. Fensterverbund nach Anspruch 2, 3 oder 4, **dadurch gekennzeichnet, dass**
der Kopfsteg (11) des T-Teils (10) durch einen Schlitz in den Hohlprofil einschiebbar ist und durch eine Drehung das Hohlprofil hintergreift, und die Anschlussbohrungen (13, 14), die sich im anderen Steg (12) befinden, dabei in eine verbindbare Position mit dem Fensterrahmenprofil (2) und mit der Laibung gelangen.

6. Fensterverbund nach Anspruch 5, **dadurch gekennzeichnet, dass**
der andere Steg (12), das Teil mit den Anschlussbohrungen (13, 14), ein Knickgelenk (15) aufweist.

7. Fensterverbund nach einem der Ansprüche 1 bis 5, **dadurch gekennzeichnet, dass**
das T-Teil (10) als Verbindung zwischen dem Fensterrahmenprofil (2) und dem Formkörper (5) in der Länge verstellbar ist.

8. Fensterverbund nach Anspruch 7, **dadurch gekennzeichnet, dass**
durch die Längenverstellung der Abstand zwischen dem Fensterrahmenprofil (2) und dem Formkörper (5) einstellbar ist für dazwischen angeordnete weitere Teile des Fensterverbundes wie Rollladenschienen (9).

9. Fensterverbund nach einem der Ansprüche 1 bis 4, **dadurch gekennzeichnet, dass**
zwischen dem Formkörper (5) und dem Bauwerk (1) umlaufend mindestens ein Dichtungsband (8) zur Abdichtung und zum Bauwerksausgleich angeordnet ist.

10. Verfahren zum Einbau eines Fensterverbundes nach einem der vorgenannten Ansprüche, **dadurch gekennzeichnet, dass**
der Fensterverbund industriell vorgefertigt und mit einer Abdeckfolie versehen zur Baustelle transportiert wird und von der Außenseite des Bauwerkes (1) in die vorgesehene Fensteröffnung unter Beibehaltung einer Fuge (7) eingeschoben wird, bis der umlaufende Formkörper (5) am Bauwerk (1) anliegt, und dann mittels eines T-Teils (10) fixiert wird, indem der Kopfsteg (11) des T-Teils (10) durch einen Schlitz in das Hohlprofil des Formkörpers (5) eingeschoben wird und durch eine Drehung das Hohlprofil hinter greift, wobei die Anschlussbohrungen (13, 14), die sich im anderen Steg (12) befinden, dabei in eine verbindbare Position mit dem Fensterrahmenprofil (2) und mit der Laibung gebracht werden.

11. Verfahren nach Anspruch 10, **dadurch gekennzeichnet, dass**
die Verbindung zwischen dem Fensterrahmenprofil (2) und dem Formkörper (5) in der Länge verstellt wird, um den Abstand zwischen dem Fensterrahmenprofil (2) und dem Formkörper (5) einzustellen für dazwischen angeordnete weitere Teile des Fensterverbundes wie Rollladenschienen (9).

12. Verfahren nach Anspruch 10 oder 11, **dadurch gekennzeichnet, dass**
der Steg (12) des T-Teils (10) mit den Anschlussbohrungen (13, 14) mittels eines Knickgelenks (15) abgeknickt wird, damit er nicht gegenüber dem Fensterrahmen- bzw. dem Fensterflügelprofil (2, 3) vorsteht.

13. Verfahren nach Anspruch 11, **dadurch gekennzeichnet, dass** nach der Fixierung des Fensterverbundes die Fuge (7) ausgeschäumt und mit einem Abdichtband (18) gegenüber dem dann mindestens auf die Laibung aufzutragenden Innenputz (20) abgedichtet wird.

14. Verfahren nach Anspruch 13, **dadurch gekennzeichnet, dass**
nach Abschluss der Puterzarbeiten die schützende Abdeckfolie beginnend bei einer APU-Leiste (19) entfernt wird.

## Claims

1. A composite window consisting of at least one window frame profile (2) and at least one window sash profile (3) having glazing (4), wherein the window frame profile (2), in the mounted condition, has a stop on the reveal, breast and lintel with a joint (7) between the window frame profile (2) and the building (1),
the window frame profile (2) has an externally and laterally circumferential molded body (5) and is connected thereto, wherein the molded body (5), when the composite window is inserted, covers the joint (7) as well as parts of the building (1) and parts of the composite window in a planar manner from outside the building (1), the molded body (5) has a connection to the window frame profile (2) and can at least be connected to the reveal of the window opening of the building (1), **characterized in that**
in order to fix the window frame profile (2) to the building (1) in the region of the breast, a T-part (10) is connected to the molded body, which T-part has two connection bores (13, 14): one for the window frame profile (2) and one for the reveal.

2. The composite window according to Claim 1, **characterized in that**
the molded body (5) is a hollow profile which has a flat surface facing the building (1).

3. The composite window according to Claim 2, **characterized in that**
the hollow profile has a rectangular or square or semicircular or prismatic cross-section.

4. The composite window according to Claim 2 or 3, **characterized in that**
the hollow profile is filled with foam.

5. The composite window according to Claim 2, 3 or 4,
**characterized in that**
the top web (11) of the T-part (10) can be pushed through a slot into the hollow profile and engages the hollow profile from behind by a rotation, and the connection bores (13, 14), which are located in the other web (12), arrive in a position where they can be connected to the window frame profile (2) and to the reveal.

6. The composite window according to Claim 5, **characterized in that**
the other web (12), the part having the connection bores (13, 14), has an articulated joint (15).

7. The composite window according to any one of Claims 1 to 5, **characterized in that**
the length of the T-part (10), as the connection between the window frame profile (2) and the molded body (5), can be adjusted.

8. The composite window according to Claim 7, **characterized in that**,
thanks to the length adjustment, the distance between the window frame profile (2) and the molded body (5) can be adapted for further parts of the composite window arranged therebetween such as roller shutter rails (9).

9. The composite window according to any one of Claims 1 to 4, **characterized in that**
at least one sealing tape (8) for sealing and for building compensation is arranged circumferentially between the molded body (5) and the building (1).

10. A method for installing a composite window according to any one of the aforementioned claims, **characterized in that** the composite window is industrially prefabricated and is transported to the construction site, provided with a cover film, and is pushed from the outside of the building (1) into the window opening provided while maintaining a joint (7), until the circumferential molded body (5) lies in contact with the building (1), and is then fixed by means of a T-part (10) by pushing the top web (11) of the T-part (10) through a slot into the hollow profile of the molded body (5) and engaging behind the hollow profile by a rotation, wherein the connection bores (13, 14), which are located in the other web (12), are brought into a position where they can be connected to the window frame profile (2) and to the reveal.

11. The method according to Claim 10, **characterized in that** the length of the connection between the window frame profile (2) and the molded body (5) is adjusted in order to adapt the distance between the window frame profile (2) and the molded body (5) for further parts of the composite window arranged therebetween such as roller shutter rails (9).

12. The method according to Claim 10 or 11, **characterized in that**
the web (12) of the T-part (10) having the connection bores (13, 14) is bent by means of an articulated joint (15) so that it does not protrude with respect to the window frame profile or the window sash profile (2, 3).

13. The method according to Claim 11, **characterized in that** after the composite window has been fixed, the joint (7) is filled with foam and sealed with a sealing tape (18) against the internal plaster (20) which is to then be applied at least to the reveal.

14. The method according to Claim 13, **characterized in that** following completion of the plastering work, the protective cover film is removed starting at an APU bead (19).

## Revendications

1. Ensemble fenêtre se composant d'au moins un profil de châssis de fenêtre (2) et d'au moins un profil de battant de fenêtre (3) avec vitrage (4), le profil de châssis de fenêtre (2) présentant à l'état monté une butée au niveau de l'embrasure, de l'appui et du linteau avec un joint (7) entre le profil de châssis de fenêtre (2) et le corps de construction (1),
le profil de châssis de fenêtre (2) présentant un corps façonné (5) extérieur et circonférentiel latéralement et étant relié avec celui-ci, le corps façonné (5) couvrant le joint (7) ainsi que des parties de l'ouvrage (1) et des parties de l'ensemble fenêtre en surface à partir de l'extérieur du corps de construction (1), avec l'ensemble de fenêtre installé, le corps façonné (5) présentant une liaison avec le profil de châssis de fenêtre (2) et étant au moins reliable avec l'embrasure de la baie de fenêtre de l'ouvrage (1), **caractérisé en ce qu'**
un élément en T (10) est relié au corps façonné dans la zone de l'appui, pour la fixation du profil de châssis de fenêtre (2) sur l'ouvrage (1), lequel élément dispose de deux alésages de raccordement (13, 14), un pour le profil de châssis de fenêtre (2) et un pour l'embrasure.

2. Ensemble fenêtre selon la revendication 1, **caractérisé en ce que**
le corps façonné (5) est un profil creux, lequel présente une surface plane tournée vers l'ouvrage (1).

3. Ensemble fenêtre selon la revendication 2, **caractérisé en ce que**
le profil creux présente une section rectangulaire ou carrée ou en demi-cercle ou en forme de prisme.

4. Ensemble fenêtre selon la revendication 2 ou 3, **caractérisé en ce que**
le profil creux est rempli de mousse.

5. Ensemble fenêtre selon la revendication 2, 3 ou 4
**caractérisé en ce que**
la tige de tête (11) de l'élément en T (10) est insérable par une fente dans le profil creux et vient en prise avec le profil creux par derrière, par une rotation, et **en ce que**, ce faisant, les alésages de raccordement (13, 14), lesquels sont situés sur l'autre tige (12), se placent dans une position reliable avec le profil de châssis de fenêtre (2) et avec l'embrasure.

6. Ensemble fenêtre selon la revendication 5, **caractérisé en ce que**
l'autre tige (12), l'élément avec les alésages de raccordement (13, 14), présente une articulation pivotante (15).

7. Ensemble fenêtre selon l'une des revendications 1 à 5,
**caractérisé en ce que**
l'élément en T (10) est déplaçable dans la longueur, comme liaison entre le profil de châssis de fenêtre (2) et le corps façonné (5).

8. Ensemble fenêtre selon la revendication 7, **caractérisé en ce que**
la distance entre le profil de châssis de fenêtre (2) et le corps façonné (5) est réglable par le réglage de la longueur, pour d'autres éléments de l'ensemble fenêtre disposés entre eux, comme des rails de volet roulant (9).

9. Ensemble fenêtre selon l'une quelconque des revendications 1 à 4, **caractérisé en ce qu'**
au moins une bande d'étanchéité (8) est disposée de façon circonférentielle, pour l'étanchéification et pour la compensation d'ouvrage, entre le corps façonné (5) et l'ouvrage (1).

10. Procédé pour le montage d'un ensemble fenêtre selon l'une des revendications précédentes, **caractérisé en ce que** l'ensemble fenêtre est préfabriqué industriellement et transporté sur le chantier muni d'un film de recouvrement et est inséré dans la baie de fenêtre prévue en respectant un joint (7), par le côté extérieur de l'ouvrage (1), jusqu'à ce que le corps façonné (5) circonférentiel soit appliqué contre l'ouvrage (1), et est ensuite fixé à l'aide d'un élément en T (10), par le fait que la tige de tête (11) de l'élément en T (10) est insérée par une fente dans le profil creux du corps façonné (5) et vient en prise avec le profil creux par derrière, par une rotation, les alésages de raccordement (13, 14), lesquels sont situés sur l'autre tige (12), étant placés dans une position reliable avec le profil de châssis de fenêtre (2) et avec l'embrasure, ce faisant.

11. Procédé selon la revendication 10, **caractérisé en ce que** la liaison entre le profil de châssis de fenêtre (2) et le corps façonné (5) est déplacée dans la longueur afin de régler la distance entre le profil de châssis de fenêtre (2) et le corps façonné (5) pour d'autres éléments de l'ensemble fenêtre disposés entre eux, tels que des rails de volet roulant (9).

12. Procédé selon la revendication 10 ou 11, **caractérisé en ce que**
la tige (12) de l'élément en T (10) avec les alésages de raccordement (13, 14) est coudée à l'aide d'une articulation pivotante (15), afin qu'elle ne dépasse pas par rapport au profil de châssis de fenêtre ou de battant de fenêtre (2, 3).

13. Procédé selon la revendication 11, **caractérisé en ce que** le joint (7) est rempli de mousse et étanchéifié avec une bande d'étanchéité (18) relativement à l'enduit intérieur (20) devant au moins être appliqué sur l'embrasure, après la fixation de l'ensemble fenêtre.

14. Procédé selon la revendication 13, **caractérisé en ce que** le film de recouvrement de protection est ôté après la fin des travaux de plâtrage, en commençant à un profilé pour crépi (19) .
